# EUROPÄISCHE PATENTSCHRIFT

(11) **EP 3 310 954 B1**
(45) Veröffentlichungstag und Bekanntmachung des Hinweises auf die Patenterteilung: **17.04.2019**
(21) Anmeldenummer: 16721091.3
(22) Anmeldetag: 18.04.2016
(51) Int. Cl.: D04H 3/04, D04H 3/073

(54) **VERFAHREN UND VORRICHTUNG ZUM HERSTELLEN VON FADENGELEGEN**
METHOD AND DEVICE FOR PRODUCING CROSS-LAID THREAD STRUCTURES
PROCÉDÉ ET DISPOSITIF DE FABRICATION DE NAPPES DE FILS

(30) Priorität: 16.04.2015 DE 102015005160
(43) Veröffentlichungstag der Anmeldung: 25.04.2018
(73) Patentinhaber: Saint-Gobain Adfors, 92400 Courbevoie (FR)
(72) Erfinder: LÄMMERHIRT, Jürgen, 95138 Bad Steben (DE)
(74) Vertreter: Lendvai, Tomas
(86) Internationale Anmeldenummer: PCT/EP2016/058527
(87) Internationale Veröffentlichungsnummer: WO 2016/166370

(56) Entgegenhaltungen:
- CH-A- 416 535
- DE-A1- 1 635 670
- US-A1- 2008 045 109
- US-A1- 2009 011 175

## Beschreibung

Die Erfindung betrifft eine Vorrichtung sowie ein Verfahren zum Herstellen von Fadengelegen, und insbesondere eine Vorrichtung nach dem Oberbegriff des Anspruchs 1, wie sie aus dem Stand der Technik bekannt ist.

**Fig. 1** zeigt eine schematische Draufsicht auf ein idealisiertes Fadengelege **1,** welches aus vier sich in übereinanderliegenden Ebenen kreuzenden Scharen von "Endlos-Fäden" aufgebaut ist.

Das hier beispielhaft gezeigte mehrlagige Fadengelege besteht aus vier Fadenscharen, nämlich einer unteren Kettfadenschar **2,** einer ersten Schussfadenschar **3,** die auf der unteren Kettfadenschar (untere Kettfäden) **2** aufgelegt ist und deren Schussfäden **3** schräg zu den unteren Kettfäden **2** unter einem Winkel von z.B. - 60° verlaufen, einer zweiten Schussfadenschar **4,** die auf der ersten Schussfadenschar **3** aufgelegt ist und deren Schussfäden **4** schräg zu den unteren Kettfäden **2** unter einem Winkel von z.B. + 60° verlaufen, und einer oberen Kettfadenschar **5.** Die Fäden **2, 3, 4 und 5** in den jeweils vier Fadenscharen sind z.B. so zu einander ausgerichtet, dass sich das in **Fig. 1** gezeigte regelmäßige Muster aus gleichseitigen Dreiecken zwischen den Fäden ergibt. Oder mit anderen Worten: Je ein Paar nebeneinanderliegender erster Schussfäden **3** und ein Paar nebeneinanderliegender Schussfäden **4** bildet ein sich wiederholendes Grundmuster von Rauten (gleichseitigen Parallelogrammen), wobei die oberen und unteren Kettfäden jeweils auf einer Winkelhalbierenden der Rauten liegen. Der Abstand **d** zwischen zwei jeweils benachbarten Kettfäden ist äquidistant.

Nach der Ablage aufeinander werden diese Fäden an ihren Kreuzungspunkten durch thermische und/oder chemische Behandlungsverfahren dauerhaft aneinander fixiert, so dass ein formstabiles, großflächiges, netzartiges Fadengelege **1** entsteht.

Solche Fadengelege finden in der Praxis eine Vielzahl von Einsatzmöglichkeiten, z.B.
- in einem einfachen Netz sich kreuzender Fäden,
- als Armierungsmaterial im Bauwesen, oder bei der Herstellung von laminierten Kunststoffformteilen, die z.B. in der Automobilindustrie Verwendung finden.

Hieraus ergibt sich in der industriellen Praxis die Anforderung, solche Fadengelege als "Meterware" schnell, preisgünstig, zuverlässig und formgenau herstellen zu können.

Hierbei ist aus der industriellen Praxis z.B. eine Vorrichtung **11** zur Erzeugung von Fadengelegen bekannt, wie sie im Folgenden anhand der **Fig. 2 bis 9** erläutert wird.

Dabei zeigt **Fig. 2** eine schematische Gesamtansicht einer aus dem Stand der Technik bekannten Vorrichtung zum Herstellen von Fadengelegen; **Fig. 3** eine Schnittansicht in der Ebene III-III der Fig. 2 auf den Zentralbereich der in Fig. 2 gezeigten Vorrichtung aus dem Stand der Technik in Detailvergrößerung; **Fig. 4** Details der für den Fadenlegevorgang wesentlichen Bauteile der in **Fig. 2** **und** **3** gezeigten Vorrichtung aus dem Stand der Technik in einer Schnittansicht in der Ebene IV-IV der **Fig. 3****;** **Fig. 5** eine Ausschnittsvergrößerung des in Fig. 3 gezeigten Fadengeleges (Kreis **C**); **Fig. 6** eine Detailvergrößerung der **Fig. 4** (Kreis **C**) in dem Bereich, in dem die eigentliche Fadenablage bei der Vorrichtung aus dem Stand der Technik stattfindet (Kreis **E**); **Fig. 7** eine perspektivische Darstellung ausgesuchter Komponenten einer aus dem Stand der Technik bekannten Vorrichtung zur Herstellung von Fadengelegen, zur nochmaligen Veranschaulichung der Fadenführung; **Fig. 8** eine perspektivische Detailvergrößerung der **Fig. 6** (Kreis **D**); und **Fig. 9** eine perspektivische Draufsicht auf ausgesuchte Elemente einer aus dem Stand der Technik bekannten Vorrichtung zur Herstellung eines Fadengeleges zur Veranschaulichung einer Trajektorie, auf der Elemente einer Schussfadenlegekette geführt werden.

Bei der anhand der **Fig. 2 bis 9** erläuterten Vorrichtung **11** zur Herstellung von Fadengelegen ist ein mit einer im Wesentlichen horizontal im Raum ausgerichteten Rotationsachse versehener Kettbaum **12 (****Fig. 2****)** zur Bereitstellung von Kettfadenscharen vorgesehen. Eine Hälfte des Kettbaums **12** liefert die untere Hälfte **14** einer Kettfadenschar, die andere Hälfte liefert die obere Hälfte **15** dieser Kettfadenschar.

Neben dem Kettbaum **12** befindet sich ein Kettfadenlieferwerk **13** von dem die Kettfadenscharen **14, 15** abgezogen werden.

Die durch den Kettbaum **12** bereitgestellte Oberkette und Unterkette in einen unteren Kettfadenverlauf **14** (untere Kettfäden **2**) und einen oberen Kettfadenverlauf **15** (obere Kettfäden **5**) räumlich aufgeteilt und über geeignete Umlenkwalzen **50, 51, 52** in oder in die Nähe eines zwischen zwei im Folgenden noch näher erläuterten Fadenlegewalzen **23, 24** verlaufenden Fadenlegespalts **28** gebracht. Dorthin werden auch die Schussfadenscharen **3, 4** geführt.

Die Schussfäden **3, 4** werden mittels des Karussells **16,** welches entsprechende Schussfadenspulen **21** aufnimmt, zum Fadenlegespalt **28** geführt. Das Karussell **16** ist innerhalb des Rahmenaufbaus mit einer im Wesentlichen vertikal im Raum stehenden Rotationsachse aufgebaut. Die auf dem Karussell **16** aufgesteckten Schussfadenspulen **21** sorgen für eine kontinuierliche Zuführung von in der Vorrichtung **11** in **Fig. 2** von oben nach unten in den Fadenlegespalt **28** abgewickelten Schussfäden **3, 4.**

Zur gezielten Ablage der Schussfäden **3, 4** im Spalt **28** zwischen den Fadenlegewalzen **23, 24** sind unterhalb des Karussells **16,** genauer knapp oberhalb des Fadenlegespalts **28** zwischen den Fadenlegewalzen **23, 24,** die beweglichen Elemente einer Schussfadenlegekette **22 (****Fig. 6****,** **8****.** **9****)** angeordnet. Jedes der beweglichen Elemente der Schussfadenlegekette **22** weist eine Öse **22a (****Fig. 8****,** **9****)** auf, durch die je ein vom Karussell **16** gelieferter Schussfaden **3, 4** geführt wird.

Die beweglichen Elemente der Schussfadenlegekette **22** bewegen sich unterhalb des Karussells **16** und knapp oberhalb der beiden Fadenlegewalzen **23, 24** in einer im Wesentlichen horizontal im Raum stehenden Ebene auf einer in sich geschlossenen Trajektorie **T (****Fig. 9****).** Die Trajektorie **T** weist zwei gerade Seitenabschnitte auf, die sich im Wesentlichen parallel zu dem zwischen den Fadenlegewalzen **23, 24** gebildeten Fadenlegespalt **28** erstrecken, sowie an ihren Enden Abschnitte zur Umkehr der Bewegungsrichtung der Elemente der Schussfadenlegekette **22.**

Im Bereich **C** der **Fig. 3** (als Ausschnittsvergrößerung nochmals in **Fig. 5** gezeigt), kommt es durch die synchronisierte Zuführung und Ablage der Kett- und Schussfäden **2, 3, 4, 5** zur Ausbildung eines Fadengeleges **1,** wie weiter unten nochmals ausführlicher erläutert wird.

**Fig. 6 bis 9** zeigen den Fadenlegebereich bei einer aus dem Stand der Technik bekannten Vorrichtung **11.** Dabei sind zwei Fadenlegewalzen **23, 24** mit glatter Oberfläche vorgesehen, zwischen denen die unteren Kettfäden **2,** die Schussfäden **3, 4** und die oberen Kettfäden **5** im Fadenlegespalt **28** aufeinander abgelegt werden, um das in Verbindung mit **Fig. 1** diskutierte Fadengelege **1** zu ergeben.

Der Bewegungsablauf der beweglichen Elemente der Schussfadenlegekette **22** bei der Fertigung von Fadengelegen ist in **Fig. 9** durch Richtungspfeile an der Trajektorie **T** veranschaulicht. Die Elemente der Schussfadenlegekette **22** werden in der Darstellung in **Fig. 9** zunächst nach auf der "rechten" Seite nach "unten" bewegt. Dadurch erhalten die auf der "rechten" Seite der Trajektorie **T** in der "Abwärtsbewegung" abgelegten Schussfäden eine erste bevorzugte Ablagerichtung im Fadenlegespalt **28.** Nach der Richtungsumkehr am unteren Halbbogen der Trajektorie **T** werden die Elemente der Schussfadenlegekette **22** in der Darstellung in **Fig. 9** anschließend auf der "linken" Seite nach "oben" bewegt. Dadurch erhalten die auf der "linken" Seite der Trajektorie **T** in der "Aufwärtsbewegung" abgelegten zweiten Schussfäden eine zweite bevorzugte Ablagerichtung im Fadenlegespalt **28,** die die erste Ablagerichtung kreuzt.

Durch sorgfältige Synchronisation der Bewegungsgeschwindigkeiten der Elemente der Schussfadenlegekette **22** auf der Trajektorie **T** und der Rotationsgeschwindigkeiten der Fadenlegewalzen **23, 24** sollte sich so im Prinzip ein gewünschtes Kreuzungsmuster der ersten und zweiten Schussfadenscharen **3, 4** zuverlässig erzielen lassen. Insbesondere sollte so grundsätzlich das in **Fig. 1** gezeigte idealtypische Fadengelege **1** erzielbar sein.

Die bisherige tatsächliche Fertigungspraxis sieht aber anders aus: **Fig. 10** zeigt eine nochmalige Detailvergrößerung des in **Fig. 5** gezeigten und mit einer aus dem Stand der Technik bekannten Vorrichtung **11** gefertigten Fadengeleges **1.** Man sieht in **Fig. 10****,** dass die einzelnen Fäden **2, 3, 4 und 5** nicht in dem in **Fig. 1** gezeigten perfekt regelmäßigen Muster aufeinander abgelegt sind, sondern dass ihre relative Lage zueinander von Kreuzungspunkt zu Kreuzungspunkt der Fäden leicht schwankt. Dies erklärt sich im Wesentlichen daraus, dass bei der anhand der **Fig. 2 bis 9** erläuterten Vorrichtung **11** die einzelnen Fäden **2, 3, 4 und 5** bei der Ablage im Fadenlegespalt **28** auf den mit glatten Oberflächen versehenen Fadenlegewalzen **23, 24** relativ zueinander verrutschen können.

Durch eine Vielzahl von zusammenwirkenden Faktoren, wie z.B. an den glatten Fadenlegewalzen **23, 24** haftenden Abriebpartikeln, geringfügige Schwankungen in der Dicke der Fäden in deren Längenrichtung oder an den Fäden haftenden Abriebpartikeln, kommt es bei der Drehung der Fadenlegewalzen **23, 24** zu lokalen Schwankungen der Kreuzungspunkte im Fadengelege **1** und damit zu dem in **Fig. 10** gezeigten Ablagemuster, welches von der in **Fig. 1** gezeigten Idealform eines geometrisch vollkommen regelmäßig aus gleichseitigen Dreiecken aufgebauten Ablagemusters abweicht.

Solche Abweichungen sind in der Praxis unerwünscht.

Die vorliegende Erfindung wurde in Anbetracht der oben beschriebenen Nachteile der aus dem Stand der Technik bekannten Vorrichtung zur Herstellung von Fadengelegen ersonnen.

Insbesondere ist es ein Ziel der vorliegenden Erfindung, eine Vorrichtung sowie ein Verfahren zur Herstellung von Fadengelegen bereitzustellen, die sich dadurch auszeichnen, dass hierbei Ungleichmäßigkeiten im Ablagemuster vermieden werden, und sich ein möglichst gleichmäßiges Grundmuster der sich kreuzenden Fäden im Fadengelege wiederholt.

Diese Ziele werden erfindungsgemäß durch eine Vorrichtung nach Anspruch 1 sowie ein Verfahren nach dem nebengeordneten Anspruch 5 erreicht. Die abhängigen Ansprüche betreffen vorteilhafte Ausführungsformen.

Die Vorteile und Merkmale der vorliegenden Erfindung ergeben sich auch aus der nachfolgenden Beschreibung bevorzugter Ausführungsformen in Verbindung mit den Figuren.

Es zeigen:
- **Fig. 1**: ein idealtypisches, mehrlagiges Fadengelege;
- **Fig. 2**: eine schematische Gesamtansicht einer aus dem Stand der Technik bekannten Vorrichtung zum Herstellen von Fadengelegen;
- **Fig. 3**: eine Schnittansicht in der Ebene III - III der **Fig. 2** auf den Zentralbereich der in **Fig. 2** gezeigten Vorrichtung in Detailvergrößerung;
- **Fig. 4**: eine Schnittansicht in der Ebene IV - IV der **Fig. 3****;**
- **Fig. 5**: eine Ausschnittsvergrößerung des in **Fig. 3** gezeigten Fadengeleges (Kreis **C**);
- **Fig. 6**: eine Detailvergrößerung der **Fig. 4** in dem Bereich, in dem die eigentliche Fadenablage bei der Vorrichtung aus dem Stand der Technik stattfindet;
- **Fig. 7**: eine perspektivische Darstellung ausgesuchter Komponenten der in **Fig. 2 bis 4** gezeigten Vorrichtung zur Herstellung von Fadengelegen, zur besseren Veranschaulichung der Fadenführung;
- **Fig. 8**: eine perspektivische Detailvergrößerung (Kreis **D**) der **Fig. 7****;**
- **Fig. 9**: eine perspektivische Draufsicht auf ausgesuchte Elemente einer aus dem Stand der Technik bekannten Vorrichtung zur Herstellung eines Fadengeleges zur Veranschaulichung einer Trajektorie **T,** auf der Elemente einer Schussfadenlegekette geführt werden;
- **Fig. 10**: eine noch weitergehende Detailvergrößerung der Fig. 5 und somit eines Fadengeleges, welches mit einer aus dem Stand der Technik bekannten Vorrichtung gefertigt wurde und welches große Fertigungsmaßtoleranzen aufweist;
- **Fig. 11**: eine der **Fig. 7** entsprechende perspektivische Darstellung ausgesuchter Komponenten einer ersten Ausführungsform einer erfindungsgemäßen Vorrichtung zur Herstellung von Fadengelegen;
- **Fig. 12**: eine perspektivische Detailvergrößerung (Kreis **D**) der **Fig. 11****;**
- **Fig. 13A**: eine schematische Seitenansicht einer zweiten Ausführungsform einer erfindungsgemäßen Vorrichtung zur Herstellung von Fadengelegen, bei der ein Foulard zum Fixieren des Fadengeleges eingesetzt wird;
- **Fig. 13B**: eine schematische Ansicht auf die Oberflächen von Fadenlegewalzen, wie sie in der in **Fig. 13A** gezeigten Vorrichtung zum Einsatz kommen können;
- **Fig. 14A**: eine Seitenansicht einer dritten Ausführungsform einer erfindungsgemäßen Vorrichtung zur Herstellung von Fadengelegen;
- **Fig. 14B**: eine schematische Ansicht auf die Oberflächen von Fadenlegewalzen, wie sie in der in **Fig. 14A** gezeigten Vorrichtung zum Einsatz kommen können;
- **Fig. 15A**: eine Seitenansicht einer vierten Ausführungsform einer erfindungsgemäßen Vorrichtung zur Herstellung von Fadengelegen; und
- **Fig. 15B**: eine schematische Ansicht auf die Oberflächen von Fadenlegewalzen, wie sie in der in **Fig. 15A** gezeigten Vorrichtung zum Einsatz kommen können,
- **Fig. 16A**: eine Seitenansicht einer fünften Ausführungsform einer erfindungsgemäßen Vorrichtung zur Herstellung von Fadengelegen; und
- **Fig. 16B**: eine schematische Ansicht auf die Oberflächen einer dritten Walze unterhalb des Fadenlegespalts, wie sie in der in **Fig. 16A** gezeigten Vorrichtung zum Einsatz kommen kann.

**Fig. 11** **und** **12** zeigen einen Ausschnitt einer ersten Ausführungsform einer erfindungsgemäßen Vorrichtung in zwei den **Fig. 7** **und** **8** (Stand der Technik) entsprechenden Darstellungen.

Bei dieser ersten Ausführungsform ist vorgesehen, dass die Fadenlegewalzen **23, 24,** in Abwandlung von der in **Fig. 7** **und** **8** gezeigten und aus dem Stand der Technik bekannten Vorrichtung, wo die Fadenlegewalzen **23, 24** jeweils eine glatte Oberfläche aufweisen, nunmehr mit profilierten Oberflächen versehen sind, und zwar so, dass die Oberfläche einer ersten Fadenlegewalze **23** mit einer Helixnut **23a** versehen ist, und die Oberfläche einer zweiten Fadenlegewalze **24** mit zwei Helixnuten **24a, 24b.**

Bei der erfindungsgemäßen Vorrichtung werden die Schussfäden **3, 4** in die Nuten **23a, 24a, 24b** der Fadenlegewalzen **23, 24** abgelegt, d.h. die Nuten in den Fadenlegewalzen bestimmen das Legemuster der Schussfäden **3, 4** im fertigen Fadengelege. Insbesondere ist vorgesehen, dass die Anordnung der Helixnuten **24a. 24b** in der zweiten Fadenlegewalze (Zweifachhelixwalze) **24** dem in Verbindung mit **Fig. 1** diskutierten idealisierten Fadengelegemuster mit gleichseitigen Dreiecken entspricht. Weiterhin ist eine dritte Walze (in Fig. 12 nicht gezeigt) unterhalb des Fadenlegespalts vorgesehen, die weiter unten in Verbindung mit den Figuren 13A bis 16B noch weiter erläutert wird.

Im Übrigen entsprechen die Komponenten der in **Fig. 11** **und** **12** gezeigten erfindungsgemäßen Vorrichtung den Komponenten der anhand der **Fig. 2 bis 9** erläuterten, bekannten Vorrichtung.

Beim Betrieb der erfindungsgemäßen Vorrichtung werden die Geschwindigkeiten der Elemente in der Fadenlegekette **22** und die Rotation der Fadenlegewalzen **23, 24** so aufeinander abgestimmt, dass die Schussfäden in den Helixnuten **23a, 24a, 24b** der Fadenlegewalzen **23, 24** abgelegt werden.

Da bei der erfindungsgemäßen Vorrichtung die Schussfäden in den Helixnuten **23a, 24a, 24b** aufgenommen und geführt werden, sind ein lokales Verrutschen der Schussfäden und damit Abweichungen von der geometrischen Idealposition ausgeschlossen.

Anschließend wird das Fadengelege mit den ideal positionierten Fäden **2, 3, 4 und 5** wie schon aus dem Stand der Technik bekannt, durch geeignete Maßnahmen an den Kreuzungspunkten seiner Fäden durch Thermofixierung oder chemische Fixierung der Fäden aneinander stabilisiert und man erhält als Endprodukt ein Fadengelege, welches den in **Fig. 1** gezeigten ideal symmetrischen Aufbau zeigt.

Das Muster der mittels der Helixnuten in den Fadenlegewalzen bei der erfindungsgemäßen Vorrichtung festgelegten Fadengelege ist allerdings nicht auf das in **Fig. 1** gezeigte Muster, das aus gleichschenkligen Dreiecken aufgebaut ist, beschränkt.

Es können auch andere Muster mit einer erfindungsgemäßen Vorrichtung mit
Einfach- und Zweifachhelixnuten in den Fadenlegewalzen **23, 24** erzeugt
werden. Z.B. können die zwei Helixnuten 24a, 24b in der Fadenlegewalze 24 statt des in **Fig. 1** gezeigten "rautenförmigen" Grundmusters der Schussfäden auch ein "quadratisches" Grundmuster der Schussfäden mit jeweils auf einer Winkelhalbierenden liegenden Kettfäden bilden.

Bei der in **Fig. 11** **und** **12** gezeigten Ausführungsform einer erfindungsgemäßen Vorrichtung zur Herstellung eines Fadengeleges sind lediglich Nuten **23a, 24a, 24b** zur Positionierung der Schussfäden **3, 4** im Fadenlegespalt **28** vorgesehen.

Es können aber, wie weiter unten noch beschrieben, auch Maßnahmen zur Positionierung der Kettfäden **2, 5** bereitgestellt werden.

Erfindungswesentlich ist letztlich, dass zur Erhöhung der Formgenauigkeit im Fadengelege **1** zumindest ein Teil der das Fadengelege **1 (****Fig. 1****)** bildenden vier Scharen von Fäden, also
- die unteren Kettfäden **2,**
   und/oder
- die ersten Schussfäden **3,**
   und/oder
- die zweiten Schussfäden **4,**
   und/oder
- die oberen Kettfäden **5**
bei der Fadenablage und vor der endgültigen Fixierung durch thermische und/oder chemische Nachbehandlung über Walzen geführt werden, von denen eine oder mehrere profiliert sind mit Aufnahmenuten, die auf den Walzen in einer Anordnug angebracht sind, die jeweils zumindest einem Teil des gewünschten Fadengelegemusters entsprechen, um so eine Optimierung der Formgenauigkeit der Fadengelegemuster zu bewirken.

Dies wird nachfolgend anhand der schematischen **Fig. 13A bis 15B** für weitere Ausführungsformen von erfindungsgemäßen Vorrichtungen zur Herstellung von Fadengelegen erläutert. Für Komponenten dieser Vorrichtungen, die mit Komponenten der bereits in Verbindung mit den **Fig. 2 bis 9** erläuterten Komponenten übereinstimmen, werden dieselben Bezugszeichen wie in den **Fig. 2 bis 10** verwendet und auf die Beschreibung zu diesen Figuren verwiesen.

**Fig. 13A** zeigt eine zweite Ausführungsform einer erfindungsgemäßen Vorrichtung **11** zur Herstellung formgenauigkeitsoptimierter Fadengelege in einer schematisierten Seitenansicht. Dabei sind hier ein erster Kettbaum **12a** und ein zweiter Kettbaum **12b** zur Bereitstellung einer ersten (unteren) und einer zweiten (oberen) Kettfadenschar **14, 15** vorgesehen. Die obere Kettfadenschar **15** (oberer Kettfaden **5**) wird über Umlenkwalzen **50, 51, 52** um ein Karussell **16** zur Aufnahme von Schussfadenspulen **21** bis zu einer Walze **W2** (zweite Fadenlegewalze **24**) geführt. Die untere Kettfadenschar **14** (unterer Kettfaden **2**) wird zu einer Fadenlegewalze **W1** (erste Fadenlegewalze **23**) geführt.

Knapp oberhalb des durch die beiden Fadenlegewalzen **W1** (erste Fadenlegewalze 23) und **W2** (zweite Fadenlegewalze **24**) gebildeten Fadenlegespaltes **28** ist eine Schussfadenlegekette **22** angebracht, die der insbesondere in Verbindung mit den **Fig. 8****,** **9** **und** **12** erläuterten Fadenlegekette entspricht, und dazu dient, Schussfäden **3, 4,** die vom Karussell **16** her zugeführt werden, in den Fadenlegespalt **28** einzubringen.

In **Fig. 13A** werden nunmehr alle vier Fadenscharen des Fadengeleges in der Fadenlegespalte kontrolliert und damit formgenauigkeitsoptimiert aufeinander in der bereits in Verbindung mit der ersten bevorzugten Ausführungsform geschilderten Weise aufeinander abgelegt.

Die Formgenauigkeitsoptimierung wird bei der in **Fig. 13A** gezeigten zweiten erfindungsgemäßen Vorrichtung dadurch garantiert, dass auf den beiden Fadenlegewalzen **W1 und W2 (23, 24),** wie in **Fig. 13B** in einer schematischen Draufsicht auf die zur Veranschaulichung nebeneinander angeordnet gezeigten Oberflächen der Walzen **W1 und W2** gezeigt, jeweils Nuten zur Aufnahme der Fäden der unteren Kettfadenschar **14,** der ersten Schussfadenschar **3,** der zweiten Schussfadenschar **4** und der oberen Kettfadenschar **15** vorgesehen sind, und zwar wie folgt:
- auf der ersten Fadenwalze **W1 (23)** ein erste Schar von kreisförmig in sich geschlossenen, jeweils in axialer Richtung der Walze parallel zueinander versetzt angebrachter Kreisführungsnuten **23b** zur Aufnahme der ersten Kettfadenschar **14;**
- auf der ersten Fadenwalze **W1 (23)** eine erste, mäanderförmig auf der Oberfläche der Walze angebrachte Helixnut **23a** zur Aufnahme der ersten Schussfadenschar **3;**
- auf der zweiten Fadenwalze **W2 (24)** ein zweite Schar von jeweils kreisförmig in sich geschlossener, jeweils in axialer Richtung der Walze parallel zueinander versetzt angebrachter Kreisführungsnuten **24c** zur Aufnahme und kontrollierten Führung der oberen Kettfadenschar **15;** und
- auf der zweiten Fadenwalze **W2 (24)** eine mäanderförmig auf der Oberfläche der Walze angebrachte Helixnut **24a** zur Aufnahme der zweiten Schussfadenschar **4;**
wobei die erste Schar von Kreisführungsnuten **23b** und die zweite Schar von Kreisführungsnuten **24c** im eingebauten Zustand in der Vorrichtung **11** so positioniert sind, dass die unteren und oberen Kettfäden **2, 5 (14, 15)** jeweils in einem Abstand **d** voneinander positioniert werden, der dem in **Fig. 1** gezeigten gewünschten Abstand **d** entspricht. Mit anderen Worten heißt das, dass bei den in **Fig.13B** gezeigten Walzen **W1** und **W2** auf jeder Walze für sich die Kreisführungsnuten **23b** und **24c** in axialer Richtung der jeweiligen Walze äquidistant zueinander im Anstand **2d** angebracht werden und die Walzen im eingebauten und betriebsfertigen Zustand der Vorrichtung **11** so positioniert sind, dass eine Kreisführungsnut **23b** der ersten Führungswalze **23** genau in der Mitte zweier benachbarter Kreisführungsnuten **24c** der zweiten Führungswalze **24** positioniert wird, und umgekehrt eine Kreisführungsnut **24c** der zweiten Führungswalze **24** genau in der Mitte zweier benachbarter Kreisführungsnuten **23b** der zweiten Führungswalze **23** positioniert wird.

Weiterhin sind die erste, mäanderförmig auf der Oberfläche der ersten Führungswalze angebrachte Helixnut **23a** zur Aufnahme und kontrollierten Führung der ersten Schussfadenschar **3** und die zweite, mäanderförmig auf der Oberfläche der zweiten Führungswalze angebrachte Helixnut **24a** zur Aufnahme und kontrollierten Führung der zweiten Schussfadenschar **15** bei der in **Fig. 13A** gezeigten Vorrichtung zur Herstellung von Fadengelegen so dimensioniert und orientiert, dass die im Fadenspalt **28** der Vorrichtung **11** durch Führung in der ersten Helixnut **23a** (ersten Schussfadenschar **3**) und in der Führungsnut **24a** (zweite Schussfadenschar **4**) so sich kreuzend aufeinander abgelegt werden, dass sich das in **Fig. 1** gezeigte Idealmuster sich regelmäßig kreuzender Schussfadenscharen **3, 4** ergibt.

Nach dem Austritt am unteren Ende des Fadenspalts **28** in **Fig. 13A** wird das formgenauigkeitsoptimiert aufeinander abgelegte Fadengelege einer Folgebehandlung zugeführt. Dazu ist in **Fig. 13A** optional vor der endgültigen Fixierung noch eine Benetzung des Fadengeleges in einem Foulard (Benetzungsbad) mit einem Nasskleber vorgesehen. Dazu wird das am unteren Ende des Fadenlegespalts austretende Fadengelege zunächst noch über eine optionale Walze **W3 (53)** geführt und dann über zwei weitere Walzen **32, 33** durch den Trog des Foulards **70** geführt, wo eine Aufbringung des Nassklebers erfolgen kann. Das aus dem Foulard geführte, mit dem Nasskleber benetzte Fadengelege wird dann einem Trockner (nicht gezeigt) zugeführt, wo der Nasskleber aushärtet und dadurch die Fäden im Fadengelege an ihren Kreuzungspunkten permanent aneinander fixiert werden.

Die optionale Walze **W3 (53)** kann dabei glatt oder aber zur weiteren Optimierung der Formpassgenauigkeit des Fadengeleges wiederum profiliert sein (in diesem Fall zeigen die Formnuten auf der Oberfläche der Walze **53** zumindest eine Linienschar des in **Fig. 1** gezeigten Musters, um darin zumindest einen Teil des Fadengeleges **1** aufnehmen zu können).

**Fig. 14A und 14B** zeigen eine dritte Ausführungsform einer erfindungsgemäßen Vorrichtung **11** zur Herstellung formgenauigkeitsoptimierter Fadengelege in den Fig. **13A** und **13B** entsprechenden schematisierten Ansichten.

Dabei sind ein erster Kettbaum **12a** und ein zweiter Kettbaum **12b** zur Bereitstellung einer ersten (unteren) und einer zweiten (oberen) Kettfadenschar **14, 15** vorgesehen. Die obere Kettfadenschar **15** wird über Umlenkwalzen **50, 51, 52** um ein Karussell **16** zur Aufnahme von Schussfadenspulen **21** geführt. Die Komponenten, die in Fig. **14A und 14B** mit den Komponenten in **Fig. 13A und 13B** übereinstimmen, werden dieselben Bezugszeichen verwendet und auf die Beschreibung zu diesen Figuren verwiesen.

Abweichend von der Fig. **13A** erfolgt in der **Fig. 14A** die Zuführung der unteren und oberen Kettfadenschar **14, 15** nicht von oberhalb des Fadenlegespalts **28** und durch diesen hindurch, sondern in der Fadenlegespalte **28** werden nur die erste und zweite Schussfadenschar **3, 4** in einem ersten Zwischengelege aufeinander abgelegt, welches nach unten aus dem Fadenlegespalt **28** geführt wird.

Die untere Kettfadenschar **14** wird über eine Walze **W3 (54)** unterhalb des Fadenlegespalts **28** mit dem aus diesem nach unten herausgeführten ersten Zwischengelege der Schussfäden **3, 4** zu einem zweiten Zwischengelege zusammengeführt wird und diesem zweiten Zwischengelege an der Walze **W3 (54)** wird sodann die über die Umlenkwalze **53** geführte obere Kettfadenschar **15** zugeführt, um dann dass komplette Fadengelege zu ergeben. Dieses wird dann in gleicher Weise wie bereits in Verbindung mit **Fig. 13A** beschrieben einer aus einem Foulard **70** und einem Trockner (nicht gezeigt) bestehenden Fixiereinheit zugeführt.

Bei der in **Fig. 14A** gezeigten Vorrichtung können z.B. die in **Fig. 14B** gezeigten Fadenlegewalzen **W1** und **W2** verwendet werden, die jeweils eine erste und eine zweite Einfachhelixnut **23a, 24a** aufweisen, so dass bei gegenläufiger Rotation der beiden Walzen im eingebauten Zustand in der Vorrichtung **11** in **Fig. 14A** die erste Schussfadenschar **4** auf der dem einen geradlinigen ersten Teilabschnitt der Trajektorie **T** (vgl. **Fig. 9**) in die Helixnut **24a** der Walze **W2** gelegt werden und dann nach dem "Flankenwechsel" (Wechsel von der in **Fig. 9** "nach unten" verlaufenden Richtung zu der in **Fig. 9** "nach oben" verlaufenden Richtung) der Schussfadenelemente **22** die Kettfäden auf dem gegenläufigen zweiten Teilabschnitt der Trajektorie T in die Helixnut 23a der Walze **W1** gelegt werden.

**Fig. 15A und 15B** zeigen eine vierte Ausführungsform einer erfindungsgemäßen Vorrichtung **11** zur Herstellung formgenauigkeitsoptimierter Fadengelege in den Darstellungen in Fig. **13A** und **13B** bzw. **14A** und **14B** entsprechenden schematisierten Ansichten. Für die Komponenten, die in Fig. **15A und 15B** mit den Komponenten in Fig. **13A** und **13B** bzw. **14A** und **14B** übereinstimmen, werden dieselben Bezugszeichen verwendet und auf die Beschreibung zu diesen Figuren verwiesen.

Bei dieser Ausführungsform wird wieder ein erstes Zwischengelege aus den durch die Elemente der Fadenlegekette **22** von ober durch den Fadenlegespalt **28** geführten Schussfadenscharen **3, 4** gebildet, welches aus dem Fadenlegespalt **28** nach unten ausgeführt wird. Unterhalb des Fadenlegespalts **28** ist eine Walze **W3** vorgesehen, auf deren Oberfläche die vom Kettbaum **12a** über eine Walze **60** zugeführten unteren Kettfäden **14** geführt werden. Das von oben kommende, aus den ersten und zweiten Schussfäden gebildete erste Zwischengelege wird dann auf der Walze **W3** auf die darunter in direktem Kontakt mit der Oberfläche der Walze **W3** geführten unteren Kettfäden **14** gelegt, um so ein zweites Zwischengelege zu bilden.

Über Umlenkwalzen **50, 51, 52 und 53** wird die obere Kettfadenschar **15** sodann an das auf der Oberfläche der Umlenkwalze **W3 (54)** geführte zweite Zwischengelege geführt, um das endgültige Fadengelege zu ergeben, welches dann wiederum durch einen Foulard **70** und zu einem Trockner (nicht gezeigt) geführt wird. Dabei wird in **Fig. 15A** alternativ zu den in **Fig. 13A** **und** **14A** gezeigten Darstellungen im Foulard **70** nur eine einzige Umlenkwalze **35** verwendet.

In Fig. **15B** ist eine weitere Möglichkeit zur Profilierung der Walzen **W1 und W2** zum Einsatz in der in **Fig. 15A** gezeigten Einrichtung gezeigt. Dabei weist die erste Walze **W1** eine einzelne Helixnut **23a** zur Aufnahme der ersten Schussfäden **3** auf, und die zweite Walze **W2** zwei Helixnuten **24a, 24b** zur Aufnahme der ersten Schussfäden **3** bzw. der zweiten Schussfäden **4** auf. Die Walze **W3** kann wieder glatt oder profiliert sein. Falls letzteres der Fall sein sollte, kann sie zur Optimierung der Formgenauigkeit der Fadenlagen des über sie geführten Fadengeleges eine Oberflächenprofilierung aufweisen, die allen im Fadengelege vorhanden vier Scharen von Fäden eine Möglichkeit zur Aufnahme bietet.

**Fig. 16A und 16B** zeigen eine fünfte Ausführungsform einer erfindungsgemäßen Vorrichtung **11** zur Herstellung formgenauigkeitsoptimierter Fadengelege in den Darstellungen in Fig. **13A** bis **15B** entsprechenden schematisierten Ansichten. Für die Komponenten, die in Fig. **16A und 16B** mit den Komponenten in Fig. **13A** bis **15B** übereinstimmen, werden dieselben Bezugszeichen verwendet und auf die Beschreibung zu diesen Figuren verwiesen.

Bei dieser fünften Ausführungsform sind die Fadenlegewalzen **23** und **24** nicht profiliert, also glatt. Dadurch ist die Formgenauigkeit der durch die die Schuss- und Kettfäden auf den glatten Fadenlegewalzen 23, 24 gebildeten Struktur noch nicht ausreichend groß.

Jedoch ist die Walze 54 (W3) mit Nuten 54a, 54b, 54c für alle vier Scharen von Fäden 2, 3, 4 und 5 versehen.

Zur Verbesserung der Formgenauigkeitsgenauigkeit im fertigen Fadengelege gegenüber einer Situation, wo keine profilierten Walzen eingesetzt werden, reicht es erfindungsgemäß aus, wenn zumindest für eine der vier Fadengruppen (obere und untere Kettfadenschar, erste und zweite Schussfadenschar), eine geeignete Aufnahmenut auf einer drei Walzen (erste Fadenlegewalze **23,** zweite Fadenlegewalze **24,** dritte Walze **54**) vorgesehen ist, die eine dieser Fadenscharen aufnimmt.

Dem Fachmann ist auch ohne weiteres ersichtlich, dass die Zahl der Umlenkwalzen **50, 51, 52, 53, 60** nicht maßgeblich für die Erzielung des Effekts der Formgenauigkeitsoptimierung ist. Gleiches gilt für die Verwendung des Foulards oder den genauen Aufbau der Fixiereinrichtung.

Wesentlich für den erfindungsmäßig erwünschten Erfolg einer Formgenauigkeitserhöhung gegenüber einem Fadengelege der in **Fig. 10** gezeigten Art ist vielmehr lediglich, dass zumindest für eine der hier verwendeten vier Fadenarten eine profilierte Walze zur Aufnahme von zumindest einer der vier Fadenarten in einer Führungsnut während des Vorgangs der Fadenablage bereitgestellt wird.

### Bezugszeichenliste

- 1: mehrlagiges Fadengelege
- 2: unterer Kettfaden
- 3: erster Schussfaden
- 4: zweiter Schussfaden
- 5: oberer Kettfaden

- 11: Vorrichtung zur Erzeugung von Fadengelegen
- 12: Kettbaum für Ober- und Unterkette (12, 12b)
- 13: Kettfadenlieferwerk
- 14: untere Kettfadenschar
- 15: obere Kettfadenschar
- 16: Karussell zur Aufnahme der Schussspulen
- 17: Kontakttrommeltrockner zum Vorverfestigen des Fadengeleges
- 18: Heißlufttrockner
- 19: Abzugswerk
- 20: Zentrumswickler

- 21: Schussfadenspulen
- 22: Schussfadenlegekette
- 22a: Öse in einem Schussfadenlegekettenelement
- 23: Erste Fadenlegewalze (Einfachhelixwalze)
- 23a: Helixnut
- 23b: Kreisnut
- 24: Zweite Fadenlegewalze (Zweifachhelixwalze)
- 24a, 24b: Helixnuten
- 24c: Kreisnut
- 25: Quetschwalze
- 26: gummierte Walze
- 27: Tauchwalze für Beschichtung
- 28: Fadenlegespalt
- 29 54 (W3): dritte Walze unterhalb des Fadenlegespalts

## Patentansprüche

1. Vorrichtung (11) zum Herstellen eines mehrlagigen, aus einer oberen (5) und einer unteren (2) Kettfadenschar, sowie einer ersten (3) und einer zweiten (4) Schussfadenschar bestehenden Fadengeleges (1),
wobei die Vorrichtung (11) umfasst:
ein Kettfadenlieferwerk (13), von dem eine untere und eine obere Kettfadenschar (2,5) abziehbar sind,
ein Karussell (16), auf dem Schussfadenspulen (21) aufsteckbar sind und von dem die Schussfäden (3, 4) kontinuerlich abwickelbar sind,
eine Schussfadenlegekette (22) mit Elementen, die oberhalb einer ersten (23) und einer zweiten (24), zwischen sich einen Fadelegespalt (28) bildenden Fadenlegewalze, beweglich sind, wobei jedes dieser beweglichen Elemente eine Öse (22a) aufweist, durch die je ein vom Karussell (16) gelieferter Schussfaden (3, 4) zum Fadenlegespalt (28) führbar ist, wobei eine dritte Walze (W3) unterhalb des Fadenlegespalts (28) vorgesehen ist,
**dadurch gekennzeichnet, dass** eine oder mehrere der drei Walzen (23, 24, 3) mit Nuten (23a, 23b, 24a, 24b, 24c) zur Aufnahme der über die Walzen zu führenden Fäden (2, 3, 4, 5) profiliert sind, wobei diese Nuten zumindest einem Teil eines gewünschten Legemusters des gesamten Fadengeleges entsprechen.

2. Vorrichtung (11) nach Anspruch 1,
**dadurch gekennzeichnet, dass**
die erste Fadenlegewalze (23),
und/oder
die zweite Fadenlegewalze (24),
mit den Nuten (23a, 23b, 24a, 24b, 24c) profiliert sind.

3. Vorrichtung nach Anspruch 2, **dadurch gekennzeichnet, dass** die Nuten auf der zweiten Fadenlegewalze (24) sich in einem wiederkehrenden Grundmuster schneidende helixförmige Nuten (24a, 24b) sind.

4. Vorrichtung nach Anspruch 2 oder 3, **dadurch gekennzeichnet,**
**dass** die dritte Walze (W3) profiliert ist mit Nuten zur Aufnahme zumindest eines Teils der über sie geführten Fäden (2, 3, 4, 5).

5. Verfahren (11) zum Herstellen eines mehrlagigen, aus einer unteren (2) und einer oberen (5) Kettfadenschar, sowie einer ersten (3) und einer zweiten (4) Schussfadenschar bestehenden Fadengeleges (1),
wobei eine erste Fadenlegewalze (23, W1) und eine zweite Fadenlegewalze (24, W2) bereitgestellt werden, die zwischen sich einen Fadenlegespalt (28) bilden, in dem die erste und die zweite Schussfadenschar (3, 4) des Fadengeleges (1) aufeinander abgelegt werden, **dadurch gekennzeichnet, dass**
die ersten Kettfäden (2), und/oder
die ersten Schussfäden (3), und/oder
die zweiten Schussfäden (4), und/oder
die zweiten Kettfäden (5),
bei der Fadenablage und vor der endgültigen Fixierung durch thermische und/oder chemische Nachbehandlung über Walzen (23,24, W3) geführt werden, von denen eine oder mehrere profiliert sind mit Nuten (23a, 23b, 24a, 24b, 24c) zur Aufnahme der über die Walzen geführten Fäden (2, 3, 4, 5) wobei die Nuten (23a, 23b, 24a, 24b, 24c) jeweils in einer Anordnung auf den Walzen aufgebracht sind, die zumindest einem Teil eines gewünschten Legemusters des gesamten Fadengeleges entspricht.

## Claims

1. Device (11) for producing a multilayer cross-laid thread structure (1) consisting of an upper (5) and a lower (2) warp-thread group, as well as a first (3) and a second (4) weft-thread group,
wherein the device (11) comprises:
a warp-thread delivery mechanism (13), from which a lower and an upper warp-thread group (2,5) can be pulled,
a carousel (16), on which weft-thread spools (21) can be racked and from which the weft threads (3, 4) can be continuously unwound,
a weft-thread laying chain (22) with elements that are movable above a first (23) and a second (24) thread-laying roller forming a thread-laying gap (28) between them, wherein each of these movable elements has an eyelet (22a), through which one weft thread (3, 4) each delivered by the carousel (16) can be guided to the thread-laying gap (28), wherein a third roller (W3) is provided below the thread-laying gap (28),
**characterized in that** one or more of the three rollers (23, 24, 3) are profiled with grooves (23a, 23b, 24a, 24b, 24c) to receive the threads (2, 3, 4, 5) to be guided over the rollers, wherein these grooves correspond to at least part of the desired laying pattern of the entire cross-laid thread structure.

2. Device (11) according to claim 1,
**characterized in that** the first thread-laying roller (23), and/or the second-thread laying roller (24), are profiled with the grooves (23a, 23b, 24a, 24b, 24c).

3. Device according to claim 2, **characterized in that** the grooves on the second thread-laying roller (24) are helical grooves (24a, 24b) intersecting in a repeating basic pattern.

4. Device according to claim 2 or 3, **characterized in**
**that** the third roller (W3) is profiled with grooves for receiving at least a part of the threads (2, 3, 4, 5) guided over it.

5. Method (11) for producing a multilayer cross-laid thread structure (1) consisting of a lower (2) and an upper (5) warp-thread group, as well as a first (3) and a second (4) weft-thread group, wherein a first thread-laying roller (23, W1) and a second thread-laying roller (24, W2) are provided, which form a thread-laying gap (28) between them, in which the first and the second weft-thread group (3, 4) of the cross-laid thread structure (1) are laid atop one another, **characterized in that**
the first warp threads (2), and/or
the first weft threads (3), and/or
the second weft threads (4), and/or
the second warp threads (5),
are guided during the thread laying and prior to the final fixing by thermal and/or chemical posttreatment over rollers (23,24, W3), of which one or more are profiled with grooves (23a, 23b, 24a, 24b, 24c) for receiving the threads (2, 3, 4, 5) guided over the rollers, wherein the grooves (23a, 23b, 24a, 24b, 24c) are in each case applied in an arrangement on the rollers, which corresponds at least to a part of a desired laying pattern of the entire cross-laid thread structure.

## Revendications

1. Dispositif (11) pour la fabrication d'une nappe de fils (1) à plusieurs couches, constituée d'un assemblage de fils de chaîne supérieur (5) et d'un assemblage de fils de chaîne inférieur (2) ainsi que d'un premier (3) et d'un second (4) assemblage de fils de trame,
le dispositif (11) comportant :
un dispositif d'alimentation en fils de chaîne (13) à partir duquel un assemblage de fils de chaîne supérieur (2) et un assemblage de fils de chaîne inférieur (5) sont aptes à être retirés ;
un carrousel (16), sur lequel des bobines de fils de trame (21) sont aptes à être emmanchées et à partir duquel les fils de trame (3, 4) sont aptes à être déroulées en continu ;
une chaîne de dépôt de fils de trame (22) ayant des éléments, qui sont mobiles au-dessus d'un premier (23) et d'un deuxième (24) rouleau de dépôt de fils formant entre eux une fente de dépôt de fils (28), chacun de ces éléments mobiles présentent un oeillet (22a) à travers lequel un fil de trame (3, 4) alimenté par le carrousel (16) est apte à être guidé dans la fente de dépôt de fils (28), un troisième rouleau (W3) étant prévu au-dessous de la fente de dépôt de fils (28),
**caractérisé par le fait qu'**un ou plusieurs des trois rouleaux (23, 24, 3) sont profilés avec des rainures (23a, 23b, 24a, 24b, 24c) pour la réception des fils (2, 3, 4, 5) à guider sur les rouleaux, ces rainures correspondant au moins à une partie d'un modèle de dépôt souhaité de la totalité de la nappe de fils.

2. Dispositif (11) selon la revendication 1,
**caractérisé par le fait que**
le premier rouleau de dépôt de fils (23),
et/ou le deuxième rouleau de dépôt de fils (24),
sont profilés avec les rainures (23a, 23b, 24a, 24b, 24c).

3. Dispositif (11) selon la revendication 2,
**caractérisé par le fait que** les rainures sur le deuxième rouleau de dépôt de fils (24) sont des rainures hélicoïdales (24a, 24b), se coupant en un modèle de base répétitif.

4. Dispositif selon l'une des revendications 2 ou 3,
**caractérisé par le fait que**
le troisième rouleau (W3) est profilé avec des rainures pour la réception d'au moins une partie des fils (2, 3, 4, 5) guidés sur celui-ci.

5. Procédé (11) de fabrication d'une nappe de fils (1), à plusieurs couches, constituée d'un assemblage de fils de chaîne inférieur (2) et d'un assemblage de fils de chaîne supérieur (5), ainsi que d'un premier (3) et d'un second (4) assemblage de fils de trame,
dans lequel un premier rouleau de dépôt de fils (23, W1) et un deuxième rouleau de dépôt de fils (24, W2) sont fournis, qui forment entre eux une fente de dépôt de fils (28), dans laquelle le premier et le second assemblage de fils de trame (3, 4) de la nappe de fils (1) sont déposés l'un sur l'autre,
**caractérisé par le fait que**
les premiers fils de chaîne (2), et/ou
les premiers fils de trame (3), et/ou
les seconds fils de trame (4), et/ou
les seconds fils de chaîne (5),
lors du dépôt de fils et avant la fixation finale par post-traitement thermique et/ou chimique sont guidés sur des rouleaux (23, 24, W3), parmi lesquels un ou plusieurs sont profilés avec des rainures (23a, 23b, 24a, 24b, 24c) pour la réception des fils (2, 3, 4, 5) guidés sur les rouleaux, les rainures (23a, 23b, 24a, 24b, 24c) étant disposées respectivement dans un agencement sur les rouleaux qui correspond au moins à une partie d'un modèle de dépôt souhaité de la totalité de la nappe de fils.
